# EUROPÄISCHE PATENTSCHRIFT

(11) **EP 0 073 841 B1**
(45) Veröffentlichungstag und Bekanntmachung des Hinweises auf die Patenterteilung: **26.02.1986**
(21) Anmeldenummer: 81106630.7
(22) Anmeldetag: 26.08.1981
(51) Int. Cl.: B41J 11/04

(54) **Druckwiderlager für Schnelldrucker, insbesondere für Typenbanddrucker**
Pressure abutment for high-speed printers, especially for belt-type printers
Butée d'impression pour imprimantes rapides, spécialement pour des imprimantes comportant une bande porte-types

(43) Veröffentlichungstag der Anmeldung: 16.03.1983
(73) Patentinhaber: IBM DEUTSCHLAND GMBH, D-70569 Stuttgart (DE); International Business Machines Corporation, Armonk, N.Y. 10504 (US)
(72) Erfinder: Gantz, Bruno, D-7033 Herrenberg (DE); Fischer, Ludwig, D-7033 Herrenberg-Oberjesingen (DE)
(74) Vertreter: Blutke, Klaus Wilhelm, Dipl.-Ing.

## Beschreibung

Die Erfindung bezieht sich auf Druckwiderlager für Schnelldrucker, insbesondere für Typenbanddrucker.

Bei modernen Anschlagzeilendruckern mit umlaufenden Typenträgern werden diese beim Anschlag durch einen Druckhammer auf ihrer Rückseite durch ein Druckwiderlager abgestützt. Durch Krafteinwirkungen während des Druckvorganges kommt es zu einem gegenseitigen Materialverschleiß am Druckwiderlager und am Typenträger. Ein derartiger Verschleiß bedeutet aber immer eine Verschlechterung der Druckqualität.

In der deutschen Patentanmeldung DE-A-27 53 132 ist ein Zeilendrucker beschrieben, bei dem ein Stahlband mit aus einer Ebene herausstehenden Drucktypen als Typenträger verwendet wird. Dieses Typenband wird während des Druckvorganges auf seiner Rückseite durch eine als Druckwiderlager dienende Leiste abgestützt. Der Verschleiß dieser Leiste infolge der Bewegung des Stahlbandes und der Krafteinwirkung durch die Druckhämmer wird durch Verwendung von Lagermaterial, insbesondere Bleibronze, als Anschlagfläche des Druckwiderlagers klein gehalten. In spezieller Ausgestaltung weist der Druckwiderlagerkörper mehrere Anschlagflächen auf, von denen jeweils eine benutzt wird. Die Verwendung solcher ebenen, flachen Druckwiderlager ist jedoch mit dem Nachteil einer zu bemängelnden Druckqualität - wie im Zusammenhang mit Fig. 1 näher beschrieben - verbunden.

In der europäischen Patentanmeldung 80104963.6 (EP-A-0046 812) ist ein sich drehendes, walzenförmiges Druckwiderlager für einen Typenbanddrucker beschrieben. Um Spurrillen auf der Walze durch das umlaufende Typenband zu vermeiden und auch eine Verteilung des sonstigen Verschleißes der Walze auf ihre Umfangsfläche zu erzielen, wird die Walze durch einen Getriebemotor in eine sehr langsame Drehung versetzt.

Durch den relativ kleinen Walzendurchmesser ergeben sich jedoch unerwünschte Abrieb- und Verformungseffekte auf dem Typenträger selbst, wie an anderer Stelle später noch genauer beschrieben.

Aus der US-A-837 279 ist ein Druckwiderlager mit mehreren ebenen Druckanschlagsflächen bekannt.

Zur Vermeidung der bei ebenen und zylinderförmigen Druckwiderlagern auftretenden Nachteile ist es Aufgabe der Erfindung, ein verbessertes Druckwiderlager zur Erreichung einer guten Schriftqualität vorzusehen.

Diese Aufgabe der Erfindung wird in vorteilhafter Weise durch die im kennzeichnenden Teil des Anspruches 1 genannten Maßnahmen gelöst.

Vorteilhafte Weiterbildungen der Erfindung sind den Unteransprüchen zu entnehmen. Ein Ausführungsbeispiel der Erfindung ist in den Zeichnungen dargestellt und wird im folgenden näher beschrieben. Es zeigen:
Fig. 1 eine schematische Schnittdarstellung eines ebenen Druckwiderlagers,
Fig. 2 eine schematische Schnittdarstellung des erfindungsgemäßen Druckwiderlagers, das eine walzenähnliche Form mit Walzensegmenten aufweist, deren Krümmungsradius bedeutend größer ist als der Radius der eigentlichen gedachten zylindrischen Druckwalze,
Fig. 3 eine Schnittdarstellung des in Druckern verwendbaren, erfindungsgemäßen Druckwiderlagers,
Fig. 4 eine perspektivische Ansicht des erfindungsgemäßen Druckwiderlagers gemäß Fig. 3.

In Fig. 1 ist eine schematische Schnittdarstellung eines ebenen Druckwiderlagers 1 gezeigt. Als Typenträger dient ein Typenband 2, aus dem erhabene Schriftzeichen 3 herausgeätzt sind. Dieses Typenband (aus Stahl) bewegt sich senkrecht aus der Zeichenebene am ebenen Druckwiderlager 1 vorbei. Vor dem Typenband 2 ist ein Farbtuch 4 und ein Aufzeichnungsträger 5 angeordnet. Schlägt der Druckhammer 6 in angegebener Pfeilrichtung D gegen das Zeichen 3 auf dem Typenträgerband 2, so wird letzteres kurzzeitig gegen das Druckwiderlager 1 gedrückt. Mit der Verwendung ebener Druckwiderlager sind jedoch zwei bedeutende Nachteile verbunden:
Der Abbau des Luftpolsters zwischen Typenband und Druckwiderlager kann insbesondere bei Hochleistungsdruckern nicht schnell genug erfolgen, und die Zeichen werden deshalb nicht immer satt abgedruckt.

Bedingt durch Fertigungstoleranzen und die Abnutzung der Hämmer, der Führungen und der Zeichentypen trifft die Hammerfläche nie ganz parallel auf das ebene Druckwiderlager, wodurch sich unterschiedliche Schwärzungsbereiche des abgedruckten Zeichens ergeben.

(Als vorteilhaft ist jedoch bei der Verwendung eines ebenen Druckwiderlagers zu erwähnen, daß eine nur minimale Flächenpressung zwischen dem Typenband und dem Druckwiderlager auftritt).

Walzenförmige Druckwiderlager hingegen weisen den Nachteil sehr hoher Druckspannungen auf, da wegen des relativ kleinen Radius der Druckwalze eine annähernd nur linienförmige Berührung zwischen Typenband und Walze erfolgen kann. Die hohen Druckspannungen führen zu einem enormen Verschleiß des Typenträgers und zu einer plastischen Verformung desselben. Die Walze gräbt sich sinnbildlich gesprochen förmlich in den Typenträger ein, so daß in ungünstigen Fällen die Zeichen auch aus dem Typenträger herausbrechen können.

Zur Vermeidung der zuvor beschriebenen Nachteile von ebenen und walzenförmigen Druckwiderlagern (mit einem relativ geringen Walzendurchmesser), werden nach der Erfindung bogenförmige Walzenteile mit einem großen Krümmungsradius auf eine Walze kleinen Durchmessers übertragen. Dadurch ergibt sich, wie nachfolgend beschrieben, ein Kreisbogenpolygonförmig gestaltetes Druckwiderlager. Es sei im folgenden kurz KBP-Druckwiderlager genannt. Eine Prinzipskizze davon ist in Abbildung Fig. 2 in einer Schnittdarstellung wiedergegeben. Dieses KBP-Druckwiderlager weist vier Anschlagsflächen 8, 9, 10, 11 auf, sowie eine Achse 12, um die das Druckwiderlager gedreht werden kann. Dadurch ist ein Einstellen der verschiedenen Anschlagsflächen möglich. Dies hat den Vorteil, daß nach dem Verschleiß einer Anschlagsfläche eine neue Anschlagsfläche durch Teildrehung des Druckwiderlagers in Druckstellung gebracht werden kann. Die einzelnen Anschlagsflächen sind konvex ausgebildet, der ihrem Kreisbogen zuzuordnender Radius R ist bedeutend größer als der Radius r, welcher einem gedachten zylinderförmigen Druckwiderlager zugeordnet werden kann, auf dessen Umfang die einzelnen Endpunkte der Kreisbögen der Anschlagsflächen 8, 9, 10, 11 liegen.

Die Drehung des Druckwiderlagers kann über übliche Zahnradklinkenschaltungen, entweder von Hand oder auch automatisch, erfolgen. In Fig. 3 ist eine Schnittdarstellung einer praktischen Ausführungsform eines solchen KBP-Druckwiderlagers 13 gezeigt. Es besteht aus einem ringförmigen Stahlmantel 14, an dessen Enden Stirnplatten 19 aufgesetzt sind. Jede Stirnplatte weist ein Achsloch 17 auf, durch das eine drehbare Achse verläuft (nicht dargestellt). Fest mit dieser drehbaren Achse verbundene Flansche sind durch Schrauben oder ähnliches mit den Üffnungen 18 der Stirnplatten des Druckwiderlagers verbunden, so daß sich dieses zwangsweise mit der Achse mitdreht, wenn eine neue Anschlagsfläche in Druckposition gebracht werden soll. Der Antrieb der Achse erfolgt z. B. über herkömmliche Zahnradklinkenschaltungen. Die einzelnen Anschlagsflächen, von denen aus Vereinfachungsgründen nur zwei, nämlich 15-1 und 16-1, dargestellt sind, werden durch sogenannte Widerlagerleisten 15 und 16 vorgesehen. Eine solche Widerlagerleiste hat einen im unteren Teil im wesentlichen rechteckigen Querschnitt, der nach oben hin kreisbogenförmig erweitert ist. Der diesem Kreisbogen zuzuordnende Radius R kann in einer praktischen Ausführungsform in der Größenordnung von 150 mm liegen, während der äußere Zylinderdurchmesser bei ungefähr ca. 25 mm liegt. In den Zylinderring werden Aussparungen 19 ausgefräst, in die hinein der untere Teil der Druckwiderlagerleisten eingeklebt wird. Zweckmäßigerweise bestehen diese Druckwiderlagerleisten aus einem Material, welches verschleißmindernd auf das am Druckwiderlager vorbeilaufende Typenband wirkt. Als solches Material hat sich, wie in der deutschen patentanmeldung 27 53 132 beschrieben, Lagerbronze bewährt. In Fig. 4 ist eine perspektivische Ansicht eines erfindungsgemäßen KBP-Druckwiderlagers 13 gemäß Fig. 3 gezeigt. Die durch das Druckwiderlager hindurchreichende Antriebsachse ist mit 20 gekennzeichnet, die Widerlagerleisten wie in Fig. 3 mit 15 und 16. Die Widerlagerleisten bestehen aus einem Stahlträger 21 und Lagermaterial 22 für die Aufschlagsfläche. Auf die Darstellung weiterer Druckanschlagsleisten ist aus Vereinfachungs-und Übersichtsgründen abgesehen worden, ebenso auch auf die Darstellung von Antriebsmitteln für die Drehachse 20, auf die bereits in der Beschreibung hingewiesen wurde.

## Patentansprüche

1. Um eine Achse drehbares Druckwiderlager mit mehreren Druckanschlagsflächen,
dadurch gekennzeichnet,
daß die Druckanschlagsflächen (8, 9, 10, 11) als bogenförmige Walzenteile ausgeführt sind und einen Krümmungsradius R aufweisen, der größer ist als der größte Abstand von der Drehachse (12) des Druckwiderlagers (7) zu seiner Peripherie.

2. Anordnung nach Anspruch 1,
dadurch gekennzeichnet,
daß die Druckanschlagsflächen von Anschlagsleisten (15, 16) gebildet werden, welche mit einem zylinderförmigen Trägerkörper (14) verbunden sind.

3. Anordnung nach Anspruch 2,
dadurch gekennzeichnet,
daß die Anschlagsleisten (15, 16) in parallel zur Achse (20) des Grundkörpers verlaufenden Aussparungen (19) eingebracht sind.

## Claims

1. A platen, rotatable about an axis, comprising several impact areas, characterized in that the impact areas (8, 9, 10, 11) are curved, having a radius of curvature of R exceeding the maximum distance between the rotational axis (12) of the platen (7) and its periphery.

2. The platen according to claim 1,
characterized in that the impact areas are formed by impact bars (15,16) which are connected to a cylindrical carrier (14).

3. The platen according to claim 2,
charcterized in that the impact bars (15, 16) are introduced into recesses (19) extending parallel to the axle (20) of the carrier.

## Revendications

1. Butée d'impression pouvant tourner autour d'un axe et comportant plusieurs surfaces de contact d'impression, caractérisée en ce que les surfaces de contact d'impression (8, 9, 10, 11) sont réalisées comme des parties de cylindre en forme d'arc et ont un rayon de courbure (R) qui est plus grand que l'espacement maximal entre l'axe de rotation (12) de la butée d'impression (7) et sa périphérie.

2. Structure selon la revendication 1, caractérisée en ce que les surfaces de contact d'impression sont constituées par des plaquettes de contact (15, 16) qui sont reliées à un corps porteur (14) de forme cylindrique.

3. Structure selon la revendication 2, caractérisée en ce que les plaquettes de contact (15, 16) sont logées dans des évidements (19) orientés parallèlement à l'axe (20) du corps de base.
